# FASCICULE DE BREVET EUROPEEN

(11) **EP 1 426 610 B1**
(45) Date de publication et mention de la délivrance du brevet: **06.08.2008**
(21) Numéro de dépôt: 03293029.9
(22) Date de dépôt: 04.12.2003
(51) Int. Cl.: F02M 55/04, F02M 55/02, F02M 63/02

(54) **Dispositif d'amortissement des ondes de pression pour système d'injection de carburant**
Vorrichtung zur Dämpfung von Druckwellen in einem Kraftstoffeinspritzsystem
Damping means for the pressure waves in a fuel injection system

(30) Priorité: 04.12.2002 FR 0215258; 04.12.2002 FR 0215259; 04.12.2002 FR 0215260
(43) Date de publication de la demande: 09.06.2004
(73) Titulaire: RENAULT S.A.S., 92100 Boulogne Billancourt (FR)
(72) Inventeur: Levy, Franck, 91590 Guigneville (FR); Ruby, Stéphane, 92500 Rueil Malmaison (FR)

(56) Documents cités:
- EP-A- 0 785 357
- EP-A- 0 995 902
- WO-A-02/01064
- DE-A- 4 131 501
- DE-C- 19 720 913
- FR-A- 2 125 847
- FR-A- 2 761 114
- PATENT ABSTRACTS OF JAPAN vol. 017, no. 544 (M-1489), 30 septembre 1993 (1993-09-30) & JP 05 149209 A (NIPPONDENSO CO LTD), 15 juin 1993 (1993-06-15)

## Description

### DOMAINE TECHNIQUE

La présente invention se rapporte à un système d'injection de carburant sous pression pour un moteur à combustion interne.

Plus précisément, l'invention se rapporte à un système d'injection de carburant comprenant une rampe commune de distribution de carburant (de l'anglais « common rail »), cette rampe de distribution étant d'une part reliée à une pompe haute pression, et d'autre part à une pluralité d'injecteurs de carburant, chacun d'entre eux coopérant avec une chambre de combustion associée.

Par ailleurs, la présente invention concerne également un dispositif d'amortissement des ondes de pression destiné à équiper un tel système d'injection.

### ETAT DE LA TECHNIQUE ANTERIEURE

Lors de la mise en oeuvre d'un système d'injection à rampe commune de distribution, un problème bien connu de l'art antérieur concerne l'apparition d'ondes de pression dans le circuit de carburant haute pression, celles-ci étant responsables d'interactions extrêmement néfastes entre les diverses> injections se traduisant directement par une mauvaise maîtrise de la quantité de carburant introduite dans la chambre de combustion associée à l'injecteur. En raison de la présence d'un tel inconvénient, la mise au point des moteurs pendant la phase de développement est difficilement réalisable, et le comportement de ces derniers est susceptible d'évoluer au cours temps.

Une solution connue dans l'état de la technique consiste à insérer un ou plusieurs dispositifs d'amortissement des ondes de pression sur les conduits d'injection reliés aux injecteurs du système, afin de créer des pertes de charge destinées à réduire les fluctuations de pression résultant des injections antérieurement réalisées.

Cette technique d'amortissement des ondes de pression par pertes de charge est notamment décrite dans le document FR-A-2 818 732.

Bien que cette solution réponde de manière relativement satisfaisante aux besoins spécifiques des systèmes d'injection à rampe commune de distribution de carburant, elle présente néanmoins certains inconvénients.

En effet, le dimensionnement du clapet présente des difficultés majeures dans la mesure où ce dernier doit disposer d'une inertie suffisamment faible afin de pouvoir suivre les ondes de pression. De plus, un tel dispositif est également confronté à un problème de fiabilité non-négligeable, en raison de la forte sollicitation mécanique subit par le clapet anti-retour, dont les risques de rupture du ressort dus à la fatigue restent considérables.

Dans le document WO 02/01064 un dispositif d'alimentation est proposé qui comporte un amortisseur d'ondes de pression sous forme d'une vanne ayant un disque mobile poussé par un ressort vers une position de fermeture pour amortir les ondes de pressions. Un dispositif qui fonctionne selon le même principe général est décrit dans le document DE-A-4131501.

Dans le document fr-A-2761114 décrit un dispositif d'amortissement des ondes de pression de carburant réfléchies dans un système d'injection de carburant. Ce dispositif comporte des volets déplaçables sous l'action du carburant, les volet étant sous forme d'un diaphragme.

### EXPOSÉ DE L'INVENTION

La présente invention a pour but de proposer un dispositif d'amortissement des ondes de pression présentant une efficacité satisfaisante en termes d'affaiblissement des interactions survenant entre des injections successives, tout en n'engendrant que de faibles pertes de performances du moteur.

L'invention fournit un dispositif d'amortissement des ondes de pression destiné à équiper un système d'injection de carburant pour moteur à combustion interne, à rampe commune de distribution de carburant, ledit dispositif comprenant des moyens de restriction aptes à engendrer des pertes de charge dans le système d'injection lorsqu'ils sont traverses par le carburant en écoulement, les moyens de restriction sont réalisés de telle sorte que les pertes de charge provoquées par l'écoulement du carburant à travers ces moyens de restriction en direction de la pompe haute pression sont supérieures aux pertes de charge provoquées par l'écoulement du carburant à travers ces mêmes moyens de restriction en direction d'au moins un des injecteurs du système d'injection, les moyens de restriction comprennent au moins un gicleur dissymétrique à travers lequel est apte à s'écouler le carburant, chaque gicleur dissymétrique comportant un premier et un second profils séparés par une zone de jonction cylindrique de faible section, les premier et second profils étant disposés respectivement côté pompe haute pression et côté injecteur du système d'injection, le premier profil étant de forme conique, et le second profil, côte système d'injection, étant de forme cylindrique droite.

Avantageusement, la conception du dispositif selon l'invention, et plus spécifiquement de ses moyens de restriction, permet de générer des pertes de charge différentes suivant le sens d'écoulement du carburant dans le système d'injection, ces pertes de charge étant inférieures lors des phases d'injection de carburant visant à expulser ce dernier en direction d'un injecteur du système.

L'invention a en outre pour objet un système d'injection de carburant sous pression pour moteur à combustion interne, à une rampe commune de distribution de carburant, comprenant une pluralité d'injecteurs. Selon l'invention, le système comprend en outre au moins un dispositif d'amortissement des ondes de pression tel que celui également objet de la présente invention et décrit ci-dessus.

D'autres avantages et caractéristiques de l'invention apparaîtront dans la description détaillée non limitative ci-dessous.

### BRÈVE DESCRIPTION DU DESSIN:

Cette description sera faite au regard du dessin annexé:
- la figure 1 représente une vue en coupe longitudinale d'un dispositif d'amortissement des ondes, selon un mode de réalisation préféré de la présente invention,

### EXPOSÉ DÉTAILLÉ DE MODES DE RÉALISATION PRÉFÉRÉS

En référence à la figure 1, il est représenté un dispositif d'amortissement 114 des ondes de pression, selon un premier mode de réalisation préféré de la présente invention.

Le dispositif 114 peut prendre place sensiblement aux mêmes emplacements que ceux occupés par les dispositifs d'amortissement de l'art antérieur, à savoir sur les conduits d'injection, à proximité de la rampe commune de distribution et de ses orifices de sortie.

Bien entendu, le dispositif d'amortissement 114 peut également être agencé et adapté afin d'équiper directement un des orifices de sortie de la rampe commune de distribution, l'orifice d'entrée de cette même rampe commune, le conduit d'alimentation, ou encore l'orifice de sortie de la pompe haute pression. En d'autres termes, le dispositif peut être disposé en aval et/ou en amont de la rampe commune du système d'injection.

Le dispositif d'amortissement 114 est interposé entre deux tronçons 16a et 16b d'un conduit d'injection, le dispositif 114 étant par exemple assemblé par soudage à ces divers tronçons 16a et 16b de section intérieure similaire.

Dans ce premier mode de réalisation préféré de la présente invention, le dispositif d'amortissement 114 des ondes de pression comprend des moyens de restriction prenant la forme d'au moins un gicleur dissymétrique 116, et de préférence un seul. Ce gicleur dissymétrique 116 comporte un premier profil 118 et un second profil 120, ces derniers étant séparés par une zone de jonction 122 de faible section. Comme on peut l'apercevoir sur la figure 1, les premier et second profils 118 et 120 sont disposés de manière à être respectivement en contact avec les tronçons supérieur et inférieur 16a et 16b.

De préférence, le premier profil 118 est de forme conique, tandis que le second profil 120 est de forme cylindrique droite. De plus, on peut prévoir que la forme droite du type alésage classique du second profil 120 dispose d'une section intérieure sensiblement identique à la section intérieure du tronçon inférieur 16b, et largement supérieure à la section de la zone de jonction 122. Par ailleurs, la forme conique du premier profil 118 est réalisée de sorte que la portion la plus large du cône se situe en contact avec le tronçon supérieur 16a, et de sorte que la portion la plus étroite du cône se situe en contact de la zone de jonction 122. En outre, dans ce premier mode réalisation préféré de la présente invention, la portion la plus large du cône dispose d'une section sensiblement identique à la section intérieure du tronçon supérieur 16a, et la portion la plus étroite du cône dispose d'une section sensiblement identique à la section de la zone de jonction 122, celle-ci prenant par exemple la forme d'un simple alésage.

Ainsi, lorsque le carburant s'écoule à travers le gicleur 116 en direction de la pompe haute pression du système d'injection (flèche A), il subit des pertes de charge dues à la rupture nette de section entre le second profil 120 et la zone de jonction 122. Comme ceci est visible sur la figure 1, la rupture de section est matérialisée par une surface 124 plane et annulaire, perpendiculaire à un axe principal longitudinal 126 du dispositif d'amortissement 114.

D'autre part, lorsque le carburant s'écoule à travers le gicleur 116 en direction d'un injecteur du système d'injection (flèche B), il subit des pertes de charge dues à la rupture progressive de section s'opérant tout le long du premier profil 118, de forme conique.

En raison de la dissymétrie pratiquée sur le gicleur 116, les pertes de charge provoquées par l'écoulement du carburant à travers ce gicleur 116 dans la direction représentée par la flèche A sont supérieures aux pertes de charge provoquées par l'écoulement du carburant à travers ce même gicleur 116 dans la direction représentée par la flèche B.

De cette façon, le gicleur dissymétrique 116 proposé, facilement réalisable d'une seul pièce par usinage, procure une efficacité satisfaisante en termes d'affaiblissement des interactions survenant entre des injections successives de carburant, dans le sens où les pertes de charge observées lors de l'écoulement du carburant dans la direction représentée par la flèche A peuvent être relativement importantes. En outre, le gicleur 116 n'engendre que de très faibles pertes de performances du moteur, dans la mesure où les pertes de charge observées lors de l'écoulement du carburant dans la direction représentée par la flèche B peuvent être suffisamment faibles pour limiter considérablement les pertes de débit d'injection à haute pression.

Naturellement, les dimensions et la forme particulière des premier et second profil 118,120 et de la zone de jonction 122 du gicleur dissymétrique 116, peuvent être adaptées en fonction des diverses pertes de charge désirées.

En outre, l'invention concerne un système d'injection de carburant pour moteur à combustion interne, tel que celui décrit dans la partie état de la technique antérieure, le système étant équipé d'un ou plusieurs dispositifs d'amortissement des ondes de pression, chacun de ces dispositifs d'amortissement prenant la forme de l'un quelconque des modes de réalisation préférés présentés ci-dessus.

## Revendications

1. Dispositif d'amortissement (114,214,314) des ondes de pression d'un système d'injection de carburant pour moteur à combustion interne, à rampe commune de distribution de carburant, ledit dispositif comprenant des moyens de restriction aptes à engendrer des pertes de charge dans le système d'injection lorsqu'ils sont traversés par le carburant en écoulement, les moyens de restriction étant réalisés de telle sorte que les pertes de charge provoquées par l'écoulement du carburant à travers ces moyens de restriction en direction de la pompe haute pression sont supérieures aux pertes de charge provoquées par l'écoulement du carburant à travers ces mêmes moyens de restriction en direction d'au moins un des injecteurs du système d'injection, les moyens de restriction comprennent au moins un gicleur dissymétrique (116) à travers lequel est apte à s'écouler le carburant, chaque gicleur dissymétrique (116) comportant un premier (118) et un second profils (120) séparés par une zone de jonction cylindrique (122) de faible section, les premier et second profils (118,120) étant disposés respectivement côté pompe haute pression et côté injecteur du système d'injection, le premier profil (118) étant de forme conique, **caractérisé en et en ce que** le second profil (120), côté système d'injection, est de forme cylindrique droite.

2. Dispositif selon la revendication 1, **caractérisé en ce qu'**une rupture de section entre le second profil (120) et la zone de jonction (122) est matérialisée par une surface (124) plane et annulaire, perpendiculaire à l'axe principal longitudinal (126) du dispositif d'amortissement (114).

3. Dispositif selon la revendication 1 ou 2 **caractérisé en ce que** le gicleur (116) est realisé en une seule pièce.

4. Système d'injection de carburant sous pression pour moteur à combustion interne, à rampe commune de distribution de carburant, comprenant une pluralité d'injecteurs, ledit système est **caractérisé en qu'**il comporte en outre au moins un dispositif d'amortissement (114) des ondes de pression, chaque dispositif d'amortissement selon l'une quelconque des revendications précédentes.

5. Système d'injection de carburant selon la revendication 4, **caractérisé en ce qu'**au moins un dispositif d'amortissement (114) des ondes de pression est disposé en aval de la rampe commune de distribution de carburant.

6. Système d'injection de carburant selon la revendication 5, **caractérisé en ce qu'**un dispositif d'amortissement équipe directement un des orifices de sortie de la rampe commune de distribution.

7. Système d'injection de carburant selon l'une quelconque des revendications 4 à 6, **caractérisé en ce qu'**au moins un dispositif d'amortissement (114) des ondes de pression est disposé en amont de la rampe commune de distribution de carburant.

8. Système d'injection de carburant selon la revendication 7, **caractérisé en ce qu'**un dispositif d'amortissement équipe directement un des orifices d'entrée de la rampe commune de distribution , le conduit d'alimentation ou l'orifice de sortie de la pompe haute pression.

9. Système d'injection de carburant selon l'une quelconque des revendications 4 à 8 **caractérisé en ce qu'**au moins un dipositif d'amortissement (114) est interposé entre deux tronçons (16a, 16b) d'un conduit d'injection, ledit dipositif (114) étant assemblé par soudage aux tronçons (16a, 16b).

## Claims

1. Device (114, 214, 314) for damping the pressure waves of a common rail fuel injection system for an internal combustion engine, the said device comprising restriction means capable of generating pressure drops in the injection system when flowing fuel passes through them, the restriction means being produced in such a way that the pressure drops brought about by fuel flowing through these restriction means towards the high-pressure pump are greater than the pressure drops brought about by fuel flowing through these same restriction means towards at least one of the injectors of the injection system, the restriction means comprising at least one asymmetric nozzle (116) through which the fuel can flow, each asymmetric nozzle (116) comprising a first profile (118) and a second profile (120) which profiles are separated by a small cross-section cylindrical connecting region (122), the first and second profiles (118, 120) being located on the high-pressure pump side and on the injector side of the injection system, respectively, the first profile (118) being of conical shape, **characterized in that** the second profile (120), on the injection system side, is of right cylindrical shape.

2. Device according to Claim 1, **characterized in that** a break in cross section between the second profile (120) and the connecting region (122) is embodied by a plane and annular surface (124) perpendicular to the main longitudinal axis (126) of the damping device (114).

3. Device according to Claim 1 or 2, **characterized in that** the nozzle (116) is produced as a single piece.

4. Common rail system for injecting pressurized fuel into an internal combustion engine, comprising a plurality of injectors, the said system being **characterized in that** it further comprises at least one device (114) for damping pressure waves, each damping device being in accordance with any one of the preceding claims.

5. Fuel injection system according to Claim 4, **characterized in that** at least one pressure wave damping device (114) is positioned downstream of the common rail.

6. Fuel injection system according to Claim 5, **characterized in that** a damping device is fitted directly to one of the outlet orifices of the common rail.

7. Fuel injection system according to any one of Claims 4 to 6, **characterized in that** at least one pressure wave damping device (114) is positioned upstream of the common rail.

8. Fuel injection system according to Claim 7, **characterized in that** a damping device is fitted directly to one of the inlet orifices of the common rail, the inlet duct or the high-pressure pump outlet orifice.

9. Fuel injection system according to any one of Claims 4 to 8, **characterized in that** at least one damping device (114) is inserted between two portions (16a, 16b) of an injection pipe, the said device (114) being welded to the sections (16a, 16b).

## Patentansprüche

1. Vorrichtung (114, 214, 314) zum Dämpfen von Druckwellen eines Kraftstoffeinspritzsystems für eine Brennkraftmaschine mit gemeinsamer Kraftstoffverteilungsleitung (*common rail*), wobei die Vorrichtung Beschränkungsmittel aufweist, die Druckverluste in dem Einspritzsystem erzeugen können, wenn sie von dem strömenden Kraftstoff durchquert werden, wobei die Beschränkungsmittel in der Weise verwirklicht sind, dass die Druckverluste, die durch das Strömen des Kraftstoffs durch diese Beschränkungsmittel in Richtung von der Hochdruckpumpe hervorgerufen werden, höher sind als die Druckverluste, die durch das Strömen von Kraftstoff durch diese Beschränkungsmittel in Richtung von wenigstens einer der Einspritzeinrichtungen des Einspritzsystems hervorgerufen werden, wobei die Beschränkungsmittel wenigstens eine asymmetrische Einspritzdüse (116) aufweisen, durch die der Kraftstoff strömen kann, wobei jede asymmetrische Einspritzdüse (116) ein erstes Profil (118) und ein zweites Profil (120) aufweist, die durch eine zylindrische Verbindungszone (122) mit kleinem Querschnitt getrennt sind, wobei das erste und das zweite Profil (118, 120) auf Seiten der Hochdruckpumpe bzw. auf Seiten der Einspritzeinrichtung des Einspritzsystems angeordnet sind, wobei das erste Profil (118) eine konische Form hat, **dadurch gekennzeichnet, dass** das zweite Profil (120) auf Seiten des Einspritzsystems die Form eines geradlinigen Zylinders hat.

2. Vorrichtung nach Anspruch 1, **dadurch gekennzeichnet, dass** eine plötzliche Querschnittsänderung zwischen dem zweiten Profil (120) und der Verbindungszone (122) durch eine ebene und ringförmige Oberfläche (124), die zur longitudinalen Hauptachse (126) der Dämpfungsvorrichtung (114) senkrecht ist, verwirklicht ist.

3. Vorrichtung nach Anspruch 1 oder 2, **dadurch gekennzeichnet, dass** die Einspritzdüse (116) einteilig verwirklicht ist.

4. System zum Einspritzen von Kraftstoff unter Druck für eine Brennkraftmaschine mit gemeinsamer Kraftstoffverteilungsleitung, das mehrere Einspritzeinrichtungen enthält, wobei das System **dadurch gekennzeichnet ist, dass** es außerdem wenigstens eine Vorrichtung (114) zum Dämpfen von Druckwellen aufweist, wobei jede Dämpfungsvorrichtung wie in einem der vorhergehenden Ansprüche definiert beschaffen ist.

5. Kraftstoffeinspritzsystem nach Anspruch 4, **dadurch gekennzeichnet, dass** wenigstens eine Vorrichtung (114) zum Dämpfen von Druckwellen auf der Auslassseite der gemeinsamen Kraftstoffverteilungsleitung angeordnet ist.

6. Kraftstoffeinspritzsystem nach Anspruch 5, **dadurch gekennzeichnet, dass** eine der Ausgangsöffnungen der gemeinsamen Verteilungsleitung direkt mit einer Dämpfungsvorrichtung ausgerüstet ist.

7. Kraftstoffeinspritzsystem nach einem der Ansprüche 4 bis 6, **dadurch gekennzeichnet, dass** wenigstens eine Vorrichtung (114) zum Dämpfen von Druckwellen auf der Einlassseite der gemeinsamen Kraftstoffverteilungsleitung angeordnet ist.

8. Kraftstoffeinspritzsystem nach Anspruch 7, **dadurch gekennzeichnet, dass** eine der Einlassöffnungen der gemeinsamen Verteilungsleitung, die Versorgungsleitung oder die Ausgangsöffnung der Hochdruckpumpe direkt mit einer Dämpfungsvorrichtung ausgerüstet ist.

9. Kraftstoffeinspritzsystem nach einem der Ansprüche 4 bis 8, **dadurch gekennzeichnet, dass** wenigstens eine Dämpfungsvorrichtung (114) zwischen zwei Teilstücke (16a, 16b) einer Einspritzleitung eingesetzt ist, wobei die Vorrichtung (114) durch Verschweißen mit den Teilstücken (16a, 16b) zusammengefügt ist.
